# EUROPÄISCHE PATENTSCHRIFT

(11) **EP 1 709 321 B1**
(45) Veröffentlichungstag und Bekanntmachung des Hinweises auf die Patenterteilung: **11.03.2009**
(21) Anmeldenummer: 04798204.6
(22) Anmeldetag: 15.11.2004
(51) Int. Cl.: F02M 61/04, F02M 47/02, F02M 61/12, F02M 61/18

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 15.01.2004 DE 102004002084
(43) Veröffentlichungstag der Anmeldung: 11.10.2006
(73) Patentinhaber: Robert Bosch GmbH, 70442 Stuttgart (DE)
(72) Erfinder: MATTES, Patrick, 70569 Stuttgart (DE)
(86) Internationale Anmeldenummer: PCT/EP2004/052959
(87) Internationale Veröffentlichungsnummer: WO 2005/068824

(56) Entgegenhaltungen:
- CH-A- 278 720
- DE-A1- 10 148 350
- DE-A1- 19 818 200
- PATENT ABSTRACTS OF JAPAN Bd. 008, Nr. 207 (M-327), 21. September 1984 (1984-09-21) & JP 59 096475 A (DAIHATSU KOGYO KK), 2. Juni 1984 (1984-06-02)

## Beschreibung

### Stand der Technik

Die vorliegende Erfindung geht von einem Kraftstoffeinspritzventil nach dem Oberbegriff des Patentanspruchs 1 aus. Bei einem solchen Kraftstoffeinspritzventil, wie es beispielsweise aus der Offenlegungsschrift DE 198 18 200 A1 bekannt ist, ist in einem Ventilkörper eine Bohrung ausgebildet, in der eine kolbenförmige Ventilnadel angeordnet ist Die Ventilnadel wirkt mit einem Ventilsitz zusammen, so, dass durch die Längsbewegung der Ventilnadel die Öffnung wenigstens einer Einspritzöffnung gesteuert wird. An der Ventilnadel ist ein Drosselbund ausgebildet, der bei Anlage der Ventilnadel am Ventilsitz in einen entsprechenden Drosselabschnitt eingetaucht ist Bei der Öffnungshubbewegung der Ventilnadel taucht der Drosselbund aus dem Drosselabschnitt aus, wodurch ein Strömungsquerschnitt aufgesteuert wird, durch den Kraftstoff den Einspritzöffnungen zugeführt wird Der Strömungsquerschnitt ist hierbei als Ringkanal ausgebildet, der zwischen der Ventilnadel und der Wand der Bohrung ausgebildet ist. Auf diese Weise lässt sich beispielsweise eine Einspritzverlaufsformung erreichen, bei der zu Beginn der Öfmungshubbewegung nur wenig Kraftstoff den Einspritzöffnungen zugeführt wird, während nach dem Austauchen des Drosselbunds aus dem Drosselabschnitt mit großem Druck viel Kraftstoff den Einspritzöffnungen durch den Strömungsquerschnitt zugeführt wird.

Das Kraftstoffeinspritzventil weist hierbei jedoch den Nachteil auf, dass durch den Strömungsquerschnitt, insbesondere bei Volllast der entsprechenden Brennkraftmaschine, nicht genug Kraftstoff den Einspritzöffnungen zugeführt werden kann. Der zwischen der Ventilnadel und der Wand der Bohrung durch das Austauchen des Drosselbunds aus dem Drosselabschnitt aufgesteuerte Strömungsquerschnitt weist einen immer noch hohen Strömungswiderstand auf, so dass die große Menge an Kraftstoff, die bei Volllastbetrieb notwendig ist, nicht in der zur Verfügung stehenden Zeit zugeführt werden kann.

Aus der JP 59-96475 ist ein Einspritzventil bekannt, das eine längsverschiebbare Ventilnadel aufweist, die mit einem Ventilsitz zur Steuerung einer Einspritzöffnung zusammenwirkt. An der Ventilnadel ist ein Drosselbund ausgebildet, so dass bei geschlossenem Einspritzventil Kraftstoff nur durch einen Drosselspalt der Einspritzöffnung zufließt. Erst wenn im Verlauf der Öffnungshubbewegung der Ventilnadel ein größerer Strömungsquerschnitt freigegeben wird, erhöht sich die Einspritzrate, so dass eine Einspritzverlaufsformung erreicht wird.

### Vorteile der Erfindung

Das erfindungsgemäße Kraftstoffeinspritzventil mit den kennzeichnenden Merkmalen des Patentanspruchs 1 weist demgegenüber den Vorteil auf, dass nach dem Austauchen des Drosselbunds aus dem Drosselabschnitt sehr viel Kraftstoff mit einer hohen Rate den Einspritzöffnungen zuströmt, so dass eine sehr große Kraftstoffmenge in kürzester Zeit eingespritzt werden kann. Hierzu ist in der Ventilnadel ein Kraftstoffkanal ausgebildet, dessen Eintrittsöffnung stromabwärts des Drosselbunds angeordnet ist und der so in der Ventilnadel verläuft, dass über den Kraftstoffkanal zusätzlich Kraftstoff den Einspritzöffnungen zuführbar ist, zusätzlich zu dem Ringkanal, der zwischen der Ventilnadel und der Wand der Bohrung ausgebildet ist. Dies ist insbesondere dann von Vorteil, wenn der Strömungsquerschnitt des Ringkanals nicht beliebig vergrößert werden kann, da der Bauraum in einem Kraftstoffeinspritzventil sehr beschränkt ist und dieser im Zuge der Entwicklung von Dieseleinspritzsystemen immer höheren Drücken standhalten muss.

Durch die Unteransprüche sind vorteilhafte Ausgestaltungen des Gegenstandes der Erfindung möglich. In einer ersten vorteilhaften Ausgestaltung wird der Drosselabschnitt durch eine zentrale Öffnung in einer Einstellscheibe gebildet, die in der Bohrung des Ventilkörpers angeordnet ist. Über die Dicke der Einstellscheibe lässt sich der Zeitpunkt, zu dem der Drosselbund aus dem Drosselabschnitt austauscht, exakt einstellen.

In einer weiteren vorteilhaften Ausgestaltung mündet der Kraftstoffkanal am ventilsitzseitigen Ende der Ventilnadel. Hierbei ist es besonders vorteilhaft, wenn die Ventildichtfläche, die im wesentlichen konisch ausgebildet ist, zwei Dichtbereiche aufweist. Durch die beiden Dichtbereiche werden die Einspritzöffnungen sowohl stromaufwärts als auch stromabwärts abgedichtet, so dass bei Anlage der Ventilnadel auf dem Ventilsitz keine hydraulische Verbindung zwischen dem Kraftstoffkanal und den Einspritzöffnungen besteht. Dadurch kann es zu keiner Leckage kommen und damit zu erhöhten Kuhienwasserstoffemissionen der Brennkraftmaschine.

In einer weiteren vorteilhaften Ausgestaltung ist der Kraftstoffkanal durch wenigstens eine Querbohrung und eine die Querbohrung schneidende Längsbohrung gebildet. Die Längsbohrung verläuft hierbei vorteilhafter Weise mittig in axialer Richtung der Ventilnadel. Derart ausgestaltete Bohrungen können einfach und mit geringem Kostenaufwand in der Ventilnadel ausgebildet werden.

Weitere Vorteile und vorteilhafte Ausgestaltungen sind der Beschreibung und der Zeichnung entnehmbar.

### Zeichnung

In der Zeichnung ist ein Ausfihrungsbeispiel des erfindungsgemäßen Kraftstoffeinspritzventils dargestellt. Es zeigt
- Figur 1: einen Längsschnitt durch ein Kraftstoffeinspritzventil und
- Figur 2: eine vergrößerte Darstellung des mit II bezeichneten Ausschnitts der Figur 1.

### Beschreibung des Ausführungsbeispiels

In Figur 1 ist ein Ausführungsbeispiel des erfindungsgemäßen Kraftstoffeinspritzventils im Längsschnitt dargestellt. Das Kraftstoffeinspritzventil weist einen Ventilkörper 1 auf, in dem eine Bohrung 3 ausgebildet ist. Die Bohrung 3 wird an ihrem brennraumseitigen Ende von einem im wesentlichen konischen Ventilsitz 7 begrenzt, von dem mehrere Einspritzöffnungen 11 abgehen. Die Einspritzöffnungen 11 münden in Einbaulage des Kraftstoffeinspritzventils in den Brennraum der Brennkraftmaschine. Die Bohrung 3 erweitert sich dem Ventilsitz 7 abgewandt zu einem Federraum 8, wobei zwischen dem Federraum 8 und dem Ventilsitz 7 in einem mittleren Abschnitt ein Führungsabschnitt 103 der Bohrung 3 ausgebildet ist. In der Bohrung 3 ist eine Ventilnadel 5 längsverschiebbar angeordnet, die im wesentlichen kolbenförmig ausgebildet ist und eine Längsachse 6 aufweist. Die Ventilnadel 5 wird mit einem mittleren Abschnitt 30 im Führungsabschnitt 103 der Bohrung 3 geführt und weist an ihrem ventilsitzseitigen Ende eine im wesentlichen konische Ventildichtfläche 9 auf. Im Bereich zwischen dem Federraum 8 und dem Ventilsitz 7 ist zwischen der Ventilnadel 5 und der Wand der Bohrung 3 ein Strömungsquerschnitt 14 ausgebildet, der zwischen dem mittleren Abschnitt 30 und dem Ventilsitz 7 die Form eines Ringkanals aufweist. Der Strömungsquerschnitt 14 setzt sich ventilsitzabgewandt über Ausnehmungen 32 fort, die am mittleren Abschnitt 30 der Ventilnadel 5 ausgebildet sind. Am mittleren Abschnitt 30 ist dem Ventilsitz 7 zugewandt eine Druckschulter 12 ausgebildet, die vom Ventilsitz 7 weggerichtet ist.

Ventilsitzabgewandt zum mittleren Abschnitt 30 geht die Ventilnadel 5 in einen Kolbenabschnitt 105 über, der im Federraum 8 angeordnet ist. Der Kolbenabschnitt 105 ist in einer Hülse 20 geführt, die im Federraum 8 angeordnet ist. Die Hülse 20 und die ventilsitzabgewandte Stirnseite der Ventilnadel 5 begrenzen einen Steuerraum 17, der mit Kraftstoff gefüllt ist und in dem ein variabler Druck einstellbar ist Zwischen der Hülse 20 und einem Federteller 24 ist den Kolbenabschnitt 105 umgebend eine Schließfeder 22 im Federraum 8 angeordnet, die eine Druckvorspannung aufweist und dadurch die Ventilnadel 5 in Richtung des Ventilsitzes 7 drückt. Die Hülse 20 bleibt hierbei stets ortsfest, da sie durch die Schließfeder 22 gegen einen am Ventilkörper 1 anliegenden und in der Zeichnung nicht dargestellten weiteren Körper des Kraftstoffeinspritzventils gedrückt wird

Das Zusammenwirken der Ventildichtfläche 9 mit dem Ventilsitz 7 ist in Figur 2 durch eine vergrößerte Darstellung des mit II bezeichneten Ausschnitts der Figur 1 näher dargestellt. Die Ventildichtfläche 9 weist einen ersten Dichtbereich 109 und einen zweiten Dichtbereich 209 auf, die durch eine Ringnut 50 voneinander getrennt sind. Bei Anlage der Ventildichtfläche 9 am Ventilsitz 7 liegt der erste Dichtbereich 109 stromaufwärts der Einspritzöffnungen 11 am Ventilsitz 7 an, während der zweite Dichtbereich 209 stromabwärts zur Anlage kommt. Bei Anlage der Ventilnadel 5 auf dem Ventilsitz 7 ergibt sich somit eine Abdichtung der Einspritzöffnungen 11 sowohl stromaufwärts als auch stromabwärts.

Zwischen dem mittleren Abschnitt 30 der Ventilnadel 5 und dem Kolbenabschnitt 105 ist an der Ventilnadel ein Drosselbund 34 angeordnet. In Schließstellung der Ventilnadel 5, also wenn die Ventildichtfläche 9 am Ventilsitz 7 anliegt, taucht der Drosselbund 34 in einen Drosselabschnitt 36 ein, der durch eine zentrale Öffnung 28 einer Einstellscheibe 26 gebildet wird. Die Einstellscheibe 26 ist hierbei in der Bohrung 3 angeordnet, und deren zentrale Öffnung 28 ist so ausgebildet, dass zwischen dem Drosselbund 34 und dem durch die zentrale Öffnung 28 gebildeten Drosselabschnitt 26 ein Spalt verbleibt, durch den Kraftstoff aus dem Federraum 8 über die Ausnehmungen 32 zu den Einspritzöffnungen 11 fließen kann, jedoch nur gedrosselt.

Zwischen dem Drosselbund 34 und dem mittleren Abschnitt 30 der Ventilnadel 5 ist eine Ringnut 38 ausgebildet, in der eine Querbohrung 44 oder mehrere Querbohrungen 44 ausgebildet sind, wobei sich diese im Falle mehrerer Querbohrungen 44 in der Längsachse 6 der Ventilnadel 5 schneiden. Darüber hinaus ist in der Ventilnadel 5 eine Längsbohrung 46 ausgebildet, die die eine oder mehrere Querbohrungen 44 schneidet. Hierdurch wird über die Querbohrung 44 und die Längsbohrung 46 ein Kraftstoffkanal 42 gebildet, dessen Eintrittsöffnung 43 durch die Querbohrung 44 gebildet wird und dessen Austrittsöffnung 48 am ventilsitzseitigen Ende der Ventilnadel 5 ausgebildet ist. Über den Kraftstoffkanal 42 wird somit ein zusätzlicher Kraftstoffstrom ermöglicht, der durch die Querbohrung 44 und die Längsbohrung 46 Kraftstoff stromabwärts der Einspritzöffnungen 11 aus der Ventilnadel 5 austreten lässt, so dass die Einspritzöffnungen 11 sowohl über den Strömungsquerschnitt 14 als auch über den Kraftstoffkanal 42 mit Kraftstoff versorgt werden.

Das Kraftstoffeinspritzventil funktioniert wie folgt: Im Federraum 8 und damit auch im Drosselquerschnitt 14 liegt stets ein hoher Kraftstoffdruck an, wobei der Kraftstoff am ventilsitzabgewandten Ende der Bohrung 3 zugeführt wird. Wenn die Ventilnadel 5 in ihrer Schließstellung bleiben soll, ist im Steuerraum 17 ein hoher Kraftstoffdruck vorgesehen, über dessen hydraulische Kraft die Ventilnadel 5 in Anlage am Ventilsitz 7 gehalten wird. Zu Beginn der Einspritzung wird der Kraftstoffdruck im Steuerraum 17 erniedrigt, wodurch sich auch die entsprechende hydraulische Kraft verringert. Die hydraulische Kraft, die durch Beaufschlagung der Druckschulter 12 an der Ventilnadel 5 erzeugt wird, ergibt jetzt eine resultierende Kraft auf die Ventilnadel 5, die vom Ventilsitz 7 weggerichtet ist. Daraufhin hebt die Ventilnadel 5 vom Ventilsitz 7 ab, so dass die Einspritzöffnungen 11 freigegeben werden. Da zu Beginn der Öffnungshubbewegung der Drosselbund 34 noch im Drosselabschnitt 36 eingetaucht ist, kann Kraftstoff nur über den engen Spalt, der zwischen dem Drosselbund 34 und dem Drosselabschnitt 36 verbleibt, den Einspritzöffnungen 11 zufließen. Dadurch ist die Bewegung der Ventilnadel 5 zu Beginn relativ langsam und die Einspritzrate entsprechend gering. Nachdem die Ventilnadel 5 den Hub h durchfahren hat, taucht der Drosselbund 34 aus dem Drosselabschnitt 36 aus. Dadurch wird der Strömungsquerschnitt 14 aufgesteuert, so dass nunmehr eine große Menge Kraftstoff durch die Ausnehmungen 32 und den Strömungsquerschnitt 14 hindurch zu den Einspritzöffnungen 11 fließen kann. Zusätzlich fließt Kraftstoff durch den Kraftstoffkanal 42, also durch die Querbohrung 44 und die Längsbohrung 46 und tritt am ventilsitzseitigen Ende durch die Austrittsöffnung 48 der Ventilnadel 5 aus. Dadurch strömt Kraftstoff von zwei Dichtungen den Einspritzöffnungen 11 zu. Durch den zusätzlichen Kraftstoffkanal kann mehr Kraftstoff den Einspritzöffnungen zugeführt werden, da eine Vergrößerung des Strömungsquerschnitts 14 auf Grund der engen Abmessungen und des begrenzten Bauraums in der Brennkraftmaschine nur begrenzt möglich ist. Zur Beendigung der Einspritzung wird der Druck im Steuerraum 17 wieder erhöht, so dass sich eine resultierende, auf den Ventilsitz 7 gerichtete Schließkraft auf die Ventilnadel 5 ergibt, die diese zurück in ihre Schließstellung drückt.

Neben der Ausbildung des Drosselabschnitts 36 in der Einstellscheibe 26 kann es auch vorgesehen sein, den Drosselabschnitt 36 direkt in der Bohrung 3 auszubilden. Die Einstellscheibe 26 würde in diesem Fall entfallen, jedoch ist es über die Einstellscheibe 26 und deren Dicke möglich, den Hub h sehr exakt einzustellen, den die Ventilnadel 5 durchfährt, ehe der Drosselbund 34 aus dem Drosselabschnitt 36 austaucht

## Patentansprüche

1. Kraftstoffeinspritzventil für Brennkraftmaschinen mit einem Ventilkörper (1), in dem in einer Bohrung (3) eine kolbenförmige Ventilnadel (5) angeordnet ist, die mit einem Ventilsitz (7) zusammenwirkt und durch ihre Längsbewegung die Öffnung wenigstens einer Einspritzöffnung (11) steuert, und mit einem an der Ventilnadel (5) ausgebildeten Drosselbund (34), der bei Anlage der Ventilnadel (5) am Ventilsitz (7) in einem entsprechenden Drosselabschnitt (36) angeordnet ist und bei einer Öffnungshubbewegung der Ventilnadel (5) aus dem Drosselabschnitt (36) austaucht, so dass ein Strömungsquerschnitt (14) aufgesteuert wird, durch den Kraftstoff zwischen der Ventilnadel (5) und der Wand der Bohrung (3) hindurch der wenigstens einen Einspritzöffnung (11) zuströmt, **dadurch gekennzeichnet, dass** in der Ventilnadel (5) ein Kraftstoffkanal (42) ausgebildet ist, der wenigstens eine Eintrittsöffnung (43) und eine Austrittsöffnung (48) aufweist, wobei die Eintrittsöffnung (43) stromabwärts des Drosselbunds (34) angeordnet ist und die Austrittsöffnung (48) so angeordnet ist, dass über den Kraftstoffkanal (42) zusätzlich Kraftstoff der wenigstens einen Einspritzöffnung (11) zuführbar ist.

2. Kraftstoffeinspritzventil nach Anspruch 1, **dadurch gekennzeichnet, dass** der Drosselabschnitt (36) durch eine zentrale Öffnung (28) einer Einstellscheibe (26) gebildet wird, die in der Bohrung (3) angeordnet ist und die die Ventilnadel (5) umgibt.

3. Kraftstoffeinspritzventil nach Anspruch 1, **dadurch gekennzeichnet, dass** die wenigstens eine Einspritzöffnung (11) vom Ventilsitz (7) ausgeht, wobei der Ventilsitz (7) im wesentlichen konisch geformt ist.

4. Kraftstoffeinspritzventil nach Anspruch 3, **dadurch gekennzeichnet, dass** am ventilsitzseitigen Ende der Ventilnadel (5) eine im wesentlichen konische Ventildichtfläche (9) ausgebildet ist, die einen ersten Dichtbereich (109) und einen zweiten Dichtbereich (209) aufweist und mit der die Ventilnadel (5) in ihrer Schließstellung so auf dem Ventilsitz (7) aufliegt, dass die wenigstens eine Einspritzöffnung (11) durch den ersten Dichtbereich (109) stromaufwärts und durch den zweiten Dichtbereich (209) stromabwärts abgedichtet wird.

5. Kraftstoffeinspritzventil nach Anspruch 4, **dadurch gekennzeichnet, dass** der Kraftstoffkanal (42) am ventilsitzseitigen Ende der Ventilnadel (5) mündet, so dass der aus dem Kraftstoffkanal (42) austretende Kraftstoff stromabwärts des zweiten Dichtbereichs (209) austritt.

6. Kraftstoffeinspritzventil nach Anspruch 1, **dadurch gekennzeichnet, dass** der Kraftstoffkanal (42) durch eine Querbohrung (44) und eine die Querbohrung (44) schneidende Längsbohrung (46) gebildet ist.

7. Kraftstoffeinspritzventil nach Anspruch 6, **dadurch gekennzeichnet, dass** die Längsbohrung (46) mittig in axialer Richtung der Ventilnadel (5) verläuft und am ventilsitzseitigen Ende der Ventilnadel (5) mündet.

8. Kraftstoffeinspritzventil nach Anspruch 1, **dadurch gekennzeichnet, dass** die Ventilnadel (5) stromabwärts des Drosselabschnitts (36) einen mittleren Abschnitt (30) aufweist, mit dem sie in einem Führungsabschnitt (103) der Bohrung (3) geführt ist und an dem seitliche Ausnehmungen (32) ausgebildet sind, die in diesem Bereich den Strömungsquerschnitt (14) für den Kraftstoff bilden.

9. Kraftstoffeinspritzventil nach Anspruch 1, **dadurch gekennzeichnet, dass** an der Ventilnadel (5) eine Druckschulter (12) ausgebildet ist, die stromabwärts des Drosselabschnitts (36) ausgebildet ist und durch die bei Druckbeaufschlagung eine vom Ventilsitz (7) weggerichtete Öffnungskraft auf die Ventilnadel (5) wirkt.

10. Kraftstoffeinspritzventil nach Anspruch 1 oder 9, **dadurch gekennzeichnet, dass** die Ventilnadel (5) mit ihrer ventilsitzabgewandten Stirnseite einen Steuerraum (17) begrenzt, der mit Kraftstoff unter einstellbarem Druck befüllbar ist, so dass eine entsprechend variable, auf den Ventilsitz (7) gerichtete Schließkraft auf die Ventilnadel (5) ausübbar ist

## Claims

1. Fuel injection valve for internal combustion engines, having a valve body (1) in which a piston-shaped valve needle (5) is arranged in a bore (3), which valve needle (5) interacts with a valve seat (7) and which valve needle (5), by means of its longitudinal movement, controls the opening of at least one injection opening (11), and having a throttle collar (34) which is formed on the valve needle (5) and which, when the valve needle (5) is in contact against the valve seat (7), is arranged in a corresponding throttle section (36) and, during an opening lift movement of the valve needle (5), moves out of the throttle section (36), such that a flow cross section (14) is opened in a controlled fashion, through which flow cross section (14) fuel flows through between the valve needle (5) and the wall of the bore (3) to the at least one injection opening (11), **characterized in that** a fuel duct (42) is formed in the valve needle (5), which fuel duct (42) has at least one inlet opening (43) and one outlet opening (48), with the inlet opening (43) being arranged downstream of the throttle collar (34) and with the outlet opening (48) being arranged such that fuel can additionally be supplied to the at least one injection opening (11) via the fuel duct (42).

2. Fuel injection valve according to Claim 1, **characterized in that** the throttle section (36) is formed by a central opening (28) of an adjusting disk (26) which is arranged in the bore (3) and which surrounds the valve needle (5).

3. Fuel injection valve according to Claim 1, **characterized in that** the at least one injection opening (11) proceeds from the valve seat (7), with the valve seat (7) being substantially conical in shape.

4. Fuel injection valve according to Claim 3, **characterized in that** a substantially conical valve sealing surface (9) is formed on the valve-seat-side end of the valve needle (5), which valve sealing surface (9) has a first sealing region (109) and a second sealing region (209) and by means of which valve sealing surface (9) the valve needle (5), in its closed position, rests against the valve seat (7) in such a way that the at least one injection opening (11) is sealed off in the upstream direction by the first sealing region (109) and in the downstream direction by the second sealing region (209).

5. Fuel injection valve according to Claim 4, **characterized in that** the fuel duct (42) opens out at the valve-seat-side end of the valve needle (5), in such a way that the fuel emerging from the fuel duct (42) emerges downstream of the second sealing region (209).

6. Fuel injection valve according to Claim 1, **characterized in that** the fuel duct (42) is formed by a transverse bore (44) and by a longitudinal bore (46) which intersects the transverse bore (44).

7. Fuel injection valve according to Claim 6, **characterized in that** the longitudinal bore (46) runs centrally in the axial direction of the valve needle (5) and opens out at the valve-seat-side end of the valve needle (5).

8. Fuel injection valve according to Claim 1, **characterized in that** the valve needle (5) has, downstream of the throttle section (36), a central section (30) by means of which said valve needle (5) is guided in a guide section (103) of the bore (3) and on which are formed lateral recesses (32) which, in said region, form the flow cross section (14) for the fuel.

9. Fuel injection valve according to Claim 1, **characterized in that** a pressure shoulder (12) is formed on the valve needle (5), which pressure shoulder (12) is formed downstream of the throttle section (36) and by means of which pressure shoulder (12), in the event of pressure being applied, the opening force, which is directed away from the valve seat (7), acts on the valve needle (5).

10. Fuel injection valve according to Claim 1 or Claim 9, **characterized in that** the valve needle (5), with its end side facing away from the valve seat, delimits a control chamber (17) which can be filled with fuel at an adjustable pressure such that a correspondingly variable closing force, which is directed towards the valve seat (7), can be exerted on the valve needle (5).

## Revendications

1. Soupape d'injection de carburant pour moteurs à combustion interne, comprenant un corps de soupape (1) dans lequel est disposée une aiguille de soupape (5) en forme de piston, dans un alésage (3), laquelle coopère avec un siège de soupape (7) et commande par son déplacement longitudinal l'ouverture d'au moins une ouverture d'injection (11), et comprenant un épaulement d'étranglement (34) réalisé sur l'aiguille de soupape (5), qui, lors de l'application de l'aiguille de soupape (5) sur le siège de soupape (7), est disposé dans une portion d'étranglement correspondante (36) et lors d'un mouvement de course d'ouverture de l'aiguille de soupape (5), ressort de la portion d'étranglement (36), de sorte qu'une section transversale d'écoulement (14) soit commandée, à travers laquelle du carburant afflue entre l'aiguille de soupape (5) et la paroi de l'alésage (3) de l'au moins une ouverture d'injection (11), **caractérisée en ce que** dans l'aiguille de soupape (5) est réalisé un canal de carburant (42) qui présente au moins une ouverture d'entrée (43) et une ouverture de sortie (48), l'ouverture d'entrée (43) étant disposée en aval de l'épaulement d'étranglement (34) et l'ouverture de sortie (48) étant disposée de telle sorte que du carburant supplémentaire puisse être acheminé par le biais du canal de carburant (42) à l'au moins une ouverture d'injection (11).

2. Soupape d'injection de carburant selon la revendication 1, **caractérisée en ce que** la portion d'étranglement (36) est formée par une ouverture centrale (28) d'un disque d'ajustement (26) qui est disposé dans l'alésage (3) et qui entoure l'aiguille de soupape (5).

3. Soupape d'injection de carburant selon la revendication 1, **caractérisée en ce que** l'au moins une ouverture d'injection (11) part du siège de soupape (7), le siège de soupape (7) ayant essentiellement une forme conique.

4. Soupape d'injection de carburant selon la revendication 3, **caractérisée en ce qu'**à l'extrémité de l'aiguille de soupape (5) du côté du siège de soupape, est réalisée une surface d'étanchéité de soupape (9) essentiellement conique, qui présente une première région d'étanchéité (109) et une deuxième région d'étanchéité (209) et avec laquelle l'aiguille de soupape (5) repose dans sa position de fermeture sur le siège de soupape (7) de telle sorte que l'au moins une ouverture d'injection (11) soit rendue étanche en amont par la première région d'étanchéité (109) et en aval par la deuxième région d'étanchéité (209).

5. Soupape d'injection de carburant selon la revendication 4, **caractérisée en ce que** le canal de carburant (42) débouche à l'extrémité de l'aiguille de soupape (5) du côté du siège de soupape de sorte que le carburant sortant du canal de carburant (42) sorte en aval de la deuxième région d'étanchéité (209).

6. Soupape d'injection de carburant selon la revendication 1, **caractérisée en ce que** le canal de carburant (42) est formé par un alésage transversal (44) et un alésage longitudinal (46) coupant l'alésage transversal (44).

7. Soupape d'injection de carburant selon la revendication 6, **caractérisée en ce que** l'alésage longitudinal (46) s'étend au milieu dans la direction axiale de l'aiguille de soupape (5) et débouche à l'extrémité de l'aiguille de soupape (5) du côté du siège de soupape.

8. Soupape d'injection de carburant selon la revendication 1, **caractérisée en ce que** l'aiguille de soupape (5) présente, en aval de la portion d'étranglement (36), une portion centrale (30) avec laquelle elle est guidée dans une portion de guidage (103) de l'alésage (3) et sur laquelle des évidements latéraux (32) sont réalisés, lesquels forment dans cette région la section transversale d'écoulement (14) pour le carburant.

9. Soupape d'injection de carburant selon la revendication 1, **caractérisée en ce qu'**un épaulement de pression (12) est réalisé sur l'aiguille de soupape (5), lequel est réalisé en aval de la section d'étranglement (36) et par lequel une force d'ouverture orientée à l'écart du siège de soupape (7) agit sur l'aiguille de soupape (5) lors d'une sollicitation de pression.

10. Soupape d'injection de carburant selon la revendication 1 ou 9, **caractérisée en ce que** l'aiguille de soupape (5) délimite avec son côté frontal opposé au siège de soupape un espace de commande (17) qui peut être rempli de carburant à une pression ajustable, de sorte qu'une force de fermeture variable en conséquence, orientée sur le siège de soupape (7), puisse être exercée sur l'aiguille de soupape (5).
